# EUROPÄISCHE PATENTSCHRIFT

(11) **EP 1 529 127 B1**
(45) Veröffentlichungstag und Bekanntmachung des Hinweises auf die Patenterteilung: **16.07.2014**
(21) Anmeldenummer: 03735597.1
(22) Anmeldetag: 11.06.2003
(51) Int. Cl.: D01H 5/42

(54) **VERFAHREN UND VORRICHTUNG ZUM VERSTRECKEN VON MINDESTENS EINEM FASERBAND**
METHOD AND DEVICE FOR DRAFTING AT LEAST ONE SLIVER
PROCEDE ET DISPOSITIF POUR ETIRER AU MOINS UNE BANDE DE FIBRES

(30) Priorität: 10.08.2002 DE 10236778
(43) Veröffentlichungstag der Anmeldung: 11.05.2005
(73) Patentinhaber: Rieter Ingolstadt GmbH, 85055 Ingolstadt (DE)
(72) Erfinder: DÄMMIG, Joachim, 85053 Ingolstadt (DE)
(74) Vertreter: Schlief, Thomas P.
(86) Internationale Anmeldenummer: PCT/EP2003/006088
(87) Internationale Veröffentlichungsnummer: WO 2004/018748

(56) Entgegenhaltungen:
- EP-A- 0 649 923
- US-A- 5 134 755
- US-A1- 2002 023 315

## Beschreibung

Die Erfindung betrifft ein Verfahren zum Verstrecken von mindestens einem Faserband mittels einer regulierten Spinnerelmaschine, Insbesondere Karde oder Strecke, nach dem Oberbegriff des Anspruchs 1. Des weiteren betrifft die Erfindung eine Vorrichtung zum Verstrecken von mindestens einem Faserband nach dem Oberbegriff des Anspruchs 4.

Spinnereimaschinen wie Karden oder Strecken dienen dem Zweck, aus dem vorgelegten Textilmaterial ein möglichst gleichmäßiges Textilmaterial zu bilden. Zu diesem Zweck weisen die Spinnereimaschinen oftmals ein reguliertes Streckwerk auf, um anhand von vor dem Streckwerk gemessenen Bandquerschnittsschwankungen in Bandlaufrichtung hintereinander angeordnete Verzugsorgane entsprechend den ermittelten Schwankungen anzusteuern. Bei Strecken werden diese Verzugsorgane beispielsweise von mehreren hintereinander angeordneten Walzenpaaren gebildet, zwischen denen das oder die Faserbänder entlang der jeweiligen sog. Klemmlinie in Bandquerrichtung geklemmt werden. Da die Walzenpaare unterschiedliche, in Bandlaufrichtung zunehmende Umfangsgeschwindigkeiten aufweisen, wird der aus einem oder mehreren Faserbändern bestehende Faserverbund verstreckt und vergleichmäßigt. Zur Bildung einer Rückmeldung im geschlossenen Regelkreis oder zur Kontrolle der Vergleichmäßigung und ggf. zur Auslösung eines Maschinenstopps bei zu großen Bandnummernschwankungen ist zudem in den meisten Fällen eine zweite Bandquerschnittsmesseinrichtung am Ausgang des Streckwerks vorgesehen.

Zur Abtastung haben sich mechanische Abtastvorrichtungen weitestgehend durchgesetzt. Beispielsweise weist die Rieter-Strecke RSB D30 vor dem Streckwerk ein Paar von Abtastscheiben mit zueinander parallelen Achsen auf, wobei die eine Abtastscheibe ortsfest angeordnet und die andere Abtastscheibe ortsbeweglich ausgebildet ist. Das oder die Faserbänder werden in einem Spalt zwischen einer Umfangsnut der ersten Abtastscheibe und einem umfangseitigen Ring der zweiten Abtastscheibe hindurchgeführt, wobei die ortsbewegliche Abtastscheibe entsprechend den Masseschwankungen des oder der Faserbänder ausgelenkt wird. Die Auslenkbewegungen werden von einem Signalwandler in elektrische Spannungswerte umgewandelt und an einen Regulierprozessor zur Ansteuerung der Walzenpaare des Streckwerks weltergegeben.

Insbesondere bei Spinnereimaschinen, bei denen das Abtastgetriebe und die Walzenpaare über beispielsweise ein Differentialgetriebe miteinander verbunden sind, ist der ausregulierbare Frequenzbereich bezüglich der Bandquerschnittsschwankungen relativ eingeschränkt. Aufgrund der großen Massenträgheit einer solchen Anordnung ist eine gewünschte Ausregulierung über einen großen Frequenzbereich von längerwelligen Schwankungen (sog. A%-Werte) bis zu Regulierlängen von wenigen Zentimeter bei hohen Liefergeschwindigkeiten nicht möglich. Zudem sind der Maschinenteileverschleiß, hervorgerufen durch die große Bandbreite der Signalinhalte und der damit verbundenen Beschleunigung großer Massen, sowie der Energieverbrauch relativ hoch.

In Figur 1 ist ein reguliertes Streckwerk dargestellt, bei dem ein Faserband FB eine mechanische Bandquerschnittsmesseinrichtung 8 durchläuft und anschließend in ein von drei Streckwerkswalzenpaaren 2a, 2b, 3a, 3b, 4a, 4b gebildetes Streckwerk geführt wird. Die Bandquerschnittsmesseinrichtung 8 wird von zwei Abtastscheiben gebildet, die schon zuvor beschrieben wurden.

Eine der beiden Abtastscheiben ist mit einem Taktgeber 11 gekoppelt, der eine bestimmte Anzahl von Takten bzw. Impulsen pro Umdrehung dieser Tastscheibe erzeugt. Weiterhin ist die bewegliche Abtastscheibe mit einem Signalwandler 10 verbunden, der ihre Auslenkbewegungen in elektrische Spannungswerte umwandelt. Diese Spannungswerte werden dann an eine Meßwertverzögerungseinheit 12 weitergegeben, die zudem vom Taktgeber 11 eine Anzahl von Takten erhält, die ein Maß für die Geschwindigkeit des durch die Bandquerschnittsmesseinrichtung 8 laufenden Faserbandes FB darstellen. Entsprechend dieser Takte vom Taktgeber 11 werden die Spannungswerte in der Meßwertverzögerungseinheit 12, die einen elektronischen Speicher in Form eines FIFO (First-In-First-Out) darstellt, entsprechend des von dem Faserband zurückgelegten Weges zwischen der Bandquerschnittsmesseinrichtung 8 und dem Streckwerk zurückgehalten. Wenn das Faserband mit dem auszuregulierenden Bandstück den fiktiven Verzugspunkt im Verzugsfeld des Streckwerks erreicht, wird der entsprechende Meßwert durch die Meßwertverzögerungseinheit 12 freigegeben und eine entsprechende Stellhandlung in Abhängigkeit von dem jeweiligen Meßwert vorgenommen. Der Abstand zwischen Meßort des Abtastwalzenpaares und dem Verzugsort wird Regeleinsatzpunkt genannt. Hierzu gibt die Meßwertverzögerungseinheit 12 die Meßwerte an eine Algorithmuseinheit 13 weiter, die anhand der gewünschten Verzugseinstellung und der eingestellten Maschinenparameter die Drehzahl der betroffenen Streckwerkswalzen berechnet und die entsprechenden Informationen an einen Regelantrieb 22 weitergibt. Dieser Regelantrieb 22 treibt in ein Differentialgetriebe 23, welches die ortsfeste Abtastscheibe der Bandquerschnittsmesseinrichtung 8, die untere Walze 2a des Eingangswalzenpaares sowie die untere Walze 3a des Mittelwalzenpaares antreibt. Das Differentialgetriebe 23 erhält von einem Hauptmotor 14 eine Grunddrehzahl, die über eine zwischen dem Hauptmotor 14 und dem Differentialgetriebe 23 zwischengeschaltete Drehzahleinstelleinheit 15 einstellbar ist.

Der Hauptmotor 14 seinerseits treibt direkt die untere Walze 4a des Ausgangswalzenpaares an, wodurch eine konstante Bandauslaufgeschwindigkeit erhalten wird. Demnach werden lediglich das Eingangswalzenpaar und das Mittelwalzenpaar für die Regulierung herangezogen.

Aus der US 5,134,755 ist ein Verfahren bzw. eine Vorrichtung bekannt, bei der ein erster Regelkreis für den Vorverzug und ein zweiter Regelkreis für den Hauptverzug vorgesehen ist. Der Vorverzug wird konstant eingestellt, während in den Hauptverzug sowohl kurzfristige als auch langfristige Störungen bzw. hoch- und niederfrequente Anteile im Faservlies ausreguliert werden.

Es ist Aufgabe der vorliegenden Erfindung, das Verfahren bzw. die Vorrichtung der eingangs genannten Art derart weiterzubilden, daß ein präziserer Verzug eines oder mehrerer Faserbänder erhalten wird.

Diese Aufgabe wird bei dem Verfahren der eingangs genannten Art durch die Merkmale des Anspruchs 1 gelöst.

Diese Aufgabe wird weiterhin bei einer Vorrichtung der eingangs genannten Art gelöst durch die Merkmale des Anspruchs 4 gelöst.

Die Vorteile der Erfindung sind insbesondere darin zu sehen, daß die Abtastsignale vor dem Streckwerk in mindestens zwei Regulierkreisen verarbeitet werden, um somit die Flexibilität und die Genauigkeit bei der Ansteuerung der Verzugsorgane bzw. Walzen zu erhöhen. Die mindestens zwei Regulierkreise können hierbei auf verschiedene Signalinhalte reagieren und somit eine Verteilung der Ansteuerungsaufgaben übernehmen. Auf diese Weise lassen sich mindestens eine Walze eines ersten Walzen paares und mindestens eine Walze eines zweiten Walzenpaares, die zumindest teilweise bezüglich ihrer Massenträgheitsansteuerung entkoppelt sind, antreiben.

Besonders bevorzugt werden die Meßsignalanteile der mindestens einen Bandquerschnittsmesseinrichtung hinsichtlich ihrer Frequenz in mindestens zwei Frequenzbereiche unterteilt. Auf Grundlage der Zugehörigkeit von Meßsignalanteilen zu verschiedenen Frequenzbereichen können dann die Walzen unterschiedlicher Walzenpaare angesteuert werden. Auf diese Weise wird auch die Regulierung im Frequenzbereich geteilt. Somit kann jedes Frequenzband seinem Energiebedarf entsprechend auf angepaßte Maschinenelemente verteilt werden.

Es bietet sich an, niederfrequente Meßsignalanteile, d.h. längerwellige Bandquerschnittsschwankungen, zur Steuerung von Maschinenelementen bzw. Antriebselementen mit höherem Massenträgheitsmoment heranzuziehen. Entsprechend können höherfrequente Meßsignalanteile zur Steuerung von Antriebselementen mit niedrigem Massenträgheitsmoment verwendet werden. Aufgrund der niedrigen Massenträgheit lassen sich diese Maschinenelemente schneller beschleunigen bzw. abbremsen, so daß diese Maschinenelemente auch den höherfrequenten Meßsignalanteilen folgen können. Insgesamt wird hiermit eine exaktere Regulierung erhalten, wobei sowohl längerwellige als auch kürzerwellige Bandquerschnittsschwankungen optimal ausreguliert werden können.

Einer definierten Signalverarbeitung kommt es zugute, wenn die Meßsignalanteile der dem Streckwerk vorgeschalteten Bandquerschnittsmesseinrichtung mindestens einem unteren und einem oberen Frequenzbereich zugeteilt werden. Um möglichst alle Frequenzanteile der Bandquerschnittsschwankungen verwerten zu können, liegen der untere und der obere Frequenzbereich hierbei vorzugsweise nahe beieinander, besonders bevorzugt im wesentlich lückenlos, oder überlappen sich.

Bevorzugt wird der obere Frequenzbereich derart gewählt, daß eine im wesentlichen verlustlose Verarbeitung von den Maschinenelementen mit niedrigerem Massenträgheitsmoment möglich ist. Ebenso wird bevorzugt der untere Frequenzbereich derart gewählt, daß eine im wesentlichen verlustlose Verarbeitung von den Maschinenelementen mit höherem Massenträgheitsmoment möglich ist.

Es hat sich als vorteilhaft erwiesen, wenn der untere Frequenzbereich Frequenzen im Bereich von ca. 0 - 3 Hz und der obere Frequenzbereich Frequenzen im Bereich von ca. 3 -100 Hz umfaßt. Diese Frequenzbereiche sind jedoch nicht als fix zu betrachten, sondern können je nach Regulierstrecke und/oder zu verziehendem Material oder anderen Parametern vorteilhafterweise gewählt bzw. eingestellt werden. Auch ist die genannte Maximalfrequenz von 100 Hz Ist keine technisch bedingte Größe. Je nach Ausführung des Streckwerks bzw. der beteiligten zu beschleunigenden Massen sind auch niedrigere oder höhere Grenzwerte möglich.

Zur Zuordnung verschiedener Meßsignalanteile zu verschiedenen Frequenzbereichen sind verschiedenen Möglichkeiten gegeben. Bei bevorzugten Ausführungsbeispielen werden hierfür hardware- und/oder softwaremäßig realisierte Frequenzfilter eingesetzt.

Bevorzugt wird im ersten Regulierkreis jeweils eine Walze des Eingangswalzenpaares und des Mittelwalzenpaares angesteuert, während im zweiten Regulierkreis eine Walze des Lieferwalzenpaares angesteuert wird. Entgegen dem oben beschriebenen Stand der Technik wird demnach hierbei auch das Lieferwalzenpaar zur Regulierung herangezogen. Entsprechend seiner geringen Massenträgheit ist es somit möglich, höherfrequente Bandquerschnittsschwankungen durch Ansteuerung des Lieferwalzenpaares auszuregulieren. Da diese Auslaufregulierung im Mittel keinen Zusatzverzug produziert, entfallen die bekannten Nachteile von Auslaufregulierungen, die insbesondere darin bestehen, daß die Bandablagegeschwindigkeit variiert und somit bei diesen bekannten Maschinen Probleme hinsichtlich einer sauberen Ablage des verzogenen Faserbandes in einer Spinnkanne auftreten. Die beschriebene bevorzugte Erfindungsvariante bildet hingegen im Prinzip eine Einlaufregulierung mit überlagerter Auslaufregulierung. Der Grundvorzug und die Ausregulierung niederfrequenter Bandschwankungen bis beispielsweise 3 Hz werden mit Hilfe der niederfrequenten Regulierung vorgenommen, die prinzipiell der bekannten Regulierung beispielsweise bei der Rieter-Strecke RSB D30 entspricht. Auf diesen Verzug wird dann das Oberfrequenzband durch die höherfrequente Regulierung im Streckwerk aufmoduliert. Diese höherfrequente Regulierung entspricht einer präzisen CV%-Regulierung, wobei der CV%-Wert definiert ist als CV% = s/x · 100. Hierbei ist CV% der Variationskoeffizient (prozentuale Bandungleichmäßigkeit), s die Standardabweichung und x der Mittelwert von allen Proben.

Die zuvor beschriebene, besonders bevorzugte Ausführungsform der Erfindung zeichnet sich daher durch die überlagerte Regulierung über das Auslaufstreckwerks- bzw. Lieferwalzenpaar aus.

Die Ansteuerung im ersten und zweiten Regullerkreis erfolgt bevorzugt derart, daß der Regeleinsatzpunkt bzw. Verzugspunkt in dem vom Mittelwalzenpaar und Lieferwalzenpaar gebildeten Verzugsfeld für beide Regulierkreise identisch ist. Dies bedeutet, daß der Verzugspunkt für beide Regulierkreise identisch ist und keine Meßwertverzögerung der beiden Regulierkreise zueinander- mit Hilfe eines FIFO-Speichers o.ä. - benötigt wird. Mit anderen Worten werden die verschiedenen Frequenzbereiche am Verzugspunkt bzw. Regeleinsatzpunkt zusammengeführt.

Alternativ oder zusätzlich zur Ansteuerung einer Walze des Lieferwalzenpaares ist Im zweiten Regulierkreis oder auch in einem dritten Regulierkreis mindestens eine Walze eines stromabwärts des Streckwerks angeordneten Kalanderwalzenpaares vorsehbar. Es ist beispielsweise hierdurch möglich, die Umlaufgeschwindigkeiten des Lieferwalzenpaares und des Kalanderwalzepaares zur Schaffung eines Synchronlaufes derart aufeinander abzustimmen, daß kein Verzug zwischen diesen beiden Walzenpaaren auftritt. Es ist mittels einer solchen Konstruktion daher nicht unbedingt notwendig, daß das verstreckte Faserband mit einer konstanten Auslaufgeschwindigkeit das Streckwerk verläßt.

Besonders bevorzugt ist in dem ersten Regulierkreis mindestens ein Tiefpaß einer ersten Sollwertstufe vorgeschaltet. Die vorzugsweise von der Meßwertverzögerungseinheit freigegebenen Spannungssignale durchlaufen demnach zunächst diesen mindestens einen Tiefpaß, bevor sie auf eine Sollwertstufe im ersten Regulierkreis aufgeschaltet werden (Istwerte). Diese Sallwertstufe erhält zudem vorzugsweise die über einen Tachogenerator ermittelte Drehzahl eines Hauptmotors (Sollwerte), um aus diesen aufgeschalteten Signalen einen Sollwert für einen ersten Regelantrieb zu ermitteln. Dieser erste Regelantrieb treibt dann - wie im Stand der Technik - in ein Differentialgetriebe, das in bekannter Weise das mechanische Abtastgetriebe sowie die Unterwalzen des Eingangs- und Mittelwalzenpaares antreibt.

Im zweiten Regulierkreis ist besonders bevorzugt mindestens ein Hochpaß einer zweiten Sollwertstufe vorgeschaltet. Neben den hochfrequenten Spannungssignalen von der Bandquerschnittsmesseinrichtung (Istwerte) werden der zweiten Sollwertstufe bevorzugt ebenfalls die den Drehzahlen des Hauptmotors entsprechenden Spannungssignale aufgeschaltet (Sollwerte). Dem Ausgang der zweiten Sollwertstufe nachgeschaltet ist bevorzugt ein zweiter Regelantrieb, der zum Antreiben von Maschinenelementen mit geringer Trägheitsmasse dient. Ein solches Maschinenelement ist bevorzugt eine Walze des Lieferwalzenpaares.

Vorteilhafterweise treibt der zweite Regelantrieb in ein zweites Differentialgetriebe, das seine Grunddrehzahl vorteilhafterweise ebenfalls von dem Hauptmotor erhält. Der zweite Regelantrieb pendelt damit symmetrisch, entsprechend den Dick- und Dünnstellen des mindestens einen Faserbandes, um die Drehzahl 0.

Alternativ kann der zweite Regelantrieb, der in dem zweiten Regulierkreis zur Ausregulierung der hochfrequenten Meßsignalanteile vorgesehen ist, zur direkten Ansteuerung mindestens einer Walze des entsprechenden Walzenpaares - bevorzugt Lieferwalzenpaar und/oder Kalanderwalzenpaar - ausgebildet sein. Bei dieser Ausführungsform ist demnach kein Differentialgetriebe im zweiten Regulierkreis notwendig. Selbstverständlich ist hierbei eine präzlse Ansteuerung des Regelantriebs notwendig, der in diesem Fall nicht um die Drehzahl 0 pendelt.

Bei einer vorteilhaften alternativen Ausführungsform der Erfindung ist der untere Frequenzbereich im ersten Regulierkreis durch einen Tiefpaß mindestens erster Ordnung begrenzt, wobei die Signale im oberen Frequenzbereich durch Subtraktion des Tiefpaßsignalausgangs vom Ursprungsmeßsignal gebildet werden. Bevorzugt werden hierbei im oberen Frequenzbereich bzw. im zweiten Regulierkreis Amplituden- und Phasenfehler der ursprünglichen Meßsignale berücksichtigt, die vom Tiefpaßfilter gesperrt bzw. nur fehlerhaft durchgelassen wurden.

In einer alternativen Ausführungsform wird der obere Frequenzbereich durch einen Hochpaß mindestens erster Ordnung nach unten hin begrenzt, wobei die Signale im unteren Frequenzbereich durch Subtraktion des Hochpaßsignalausgangs vom Ursprungsmeßsignal gebildet werden. Dadurch werden automatisch mögliche Amplituden- und Phasenfehler kompensiert, d.h. es treten keine Amplituden- bzw. Phasensprünge auf.

In einer vorteilhaften Erfindungsvariante werden Maschinenelemente, die Streckwerkswalzen umfassen und ein insgesamt höheres Massenträgheitsmoment aufweisen als Maschinenelemente mit einem insgesamt niedrigeren Massenträgheitsmoment, als Tiefpaß eingesetzt. Teile der Maschine mit relativ hohem Massenträgheitsmoment werden somit selbst als frequenztrennender Tiefpaß genutzt. Die Meßsignale durchlaufen hierbei den ersten Regulierkreis und werden zudem in den zweiten Regulierkreis abgezweigt. Zur Kontrolle der Tiefpaßfilterwirkung kann zweckmäßigerweise ein Tachogenerator vorgesehen sein, der die Drehzahlen mindestens einer der Antriebselemente, insbesondere einer der Walzen, misst, wobei diese Walze Teil der Maschinenelemente mit hohem Massenträgheitsmoment ist.

In einer speziellen Ausführungsform gemäß der zuvor beschrieben Variante ist der Ausgang einer ersten Sollwertstufe im ersten Regulierkreis mit dem Eingang einer Sollwertstufe im zweiten Regulierkreis verbunden. Bei dieser Ausführungsform wird nicht notwendigerweise eine Aufspaltung des Meßsignals Im Anschluß an die Meßverzögerungseinheit mittels eines Tief- und Hochpasses vorgenommen. Vielmehr kann das Meßsignal der Bandquerschnittsmesseinrichtung nach Umwandlung im Signalwandler direkt auf die Sollwertstufe im ersten Regulierkreis aufgeschaltet werden. Das Ausgangssignal dieser Sollwertstufe dient dann einerseits zur Erzeugung eines Steuersignals für die Antriebselemente im ersten Regullerkrels - Insbesondere bevorzugt mit Hilfe eines ersten Regelantriebs und einem Differentialgetriebe - und andererseits in Form eines Sollwerts als Eingangssignal für eine Sollwertstufe im zweiten Regulierkreis. Der Istwert für die zweite Sollwertstufe wird hierbei bevorzugt durch Messung der von der Maschine im ersten Regulierkreis in Amplitude und Phase umgesetzten Frequenzanteile bereitgestellt, indem beispielsweise an einer der Mittelwalzen ein Tachogenerator angeschlossen wird, der die genannten Istwerte für die zweite Sollwertstufe produziert. Der Hochpaß für den zweiten Regulierkreis wird somit prinzipiell von der Maschine selbst realisiert, ohne daß sonstige Filter vonnöten wären, wobei die von der Maschine im ersten Regulierkreis verwertbaren Frequenzanteile niedrigerer Frequenzen gemessen und von dem alle Frequenzen umfassenden, insgesamt zu verarbeitenden Meßsignal in der zweiten Sollwertstufe subtrahiert werden.

Auf den Eingang der Sollwertstufe des zweiten Regulierkreises können vorteilhafterweise die durch einen Tachogenerator erzeugten Spannungssignale entsprechend der Drehzahlen beispielsweise einer Mittelwalze oder einer Eingangswalze aufgeschaltet werden. Diese Spannungswerte des Tachogenerators können mit einem Taktgeber, der mit der Bandquerschnittsmesseinrichtung verbunden ist, synchronisiert werden, bevor sie auf den Eingang der Sollwertstufe des zweiten Regulierkreises geschaltet werden.

Statt lediglich einer Bandquerschnittsmeßeinrichtung können auch mehrere derartige Meßeinrichtungen vor dem Streckwerk eingesetzt werden.

Die mindestens eine Bandquerschnittsmeßeinrichtung kann beispielsweise als mechanische Abtastvorrichtung ausgebildet sein. Alternativ oder zusätzlich kann ein Mikrowellensensor mit einem Resonator verwendet werden.

Vorteilhafte Weiterbildungen der Erfindung sind durch die Merkmale der Unteransprüche gekennzeichnet.

Im folgenden werden verschiedene Ausführungsbeispiele der Erfindung anhand der Figuren näher erläutert. Es zeigen:
- **Figur 1**: eine schematische Schaltungsanordnung gemäß dem Stand der Technik;
- **Figur 2**: eine schematische Schaltungsanordnung gemäß einer ersten Ausführungsform der Erfindung;
- **Figur 3**: eine schematische Schaltungsanordnung gemäß einer zweiten Ausführungsform der Erfindung;
- **Figur 4**: eine schematische Schaltungsanordnung gemäß einer dritten Ausführungsform, und
- **Figur 5**: eine schematische Schaltungsanordnung gemäß einer vierten Ausführungsform.

Die im folgenden zu besprechenden verschiedenen Ausführungsformen der Erfindung gehen von dem in Figur 1 dargestellten Stand der Technik aus. Andere Antriebskonzepte sowie Schaltungsanordnungen sind jedoch auch vom Erfindungsgedanken umfaßt.

Gemäß der Figur 2 werden über eine Bandquerschnittsmesseinrichtung 8 die Bandquerschnittsschwankungen mechanisch ermittelt. Unter den Begriff "Bandquerschnittsschwankungen" sind im Rahmen dieser Erfindung auch Bandmasseschwankungen, Banddickenschwankungen, Bandvolumenschwankungen oder ähnliche Begriffe zu fassen. Die Meßwerte zu den Bandquerschnittsschwankungen werden in einem Signalwandler 10 in digitale Spannungssignale umgewandelt und an eine Meßwertverzögerungseinheit 12 gegeben, die beispielsweise als Hardware- oder Software-realisierter FIFO-Speicher (First-In-First-Out) ausgebildet ist. An die Bandquerschnittsmesseinrichtung 8 ist weiterhin ein Taktgeber 11 angeschlossen, der entsprechend einer bestimmten Faserbandabschnittslänge, beispielsweise 1,5 mm, einen Impuls erzeugt und die Impulszahl ebenfalls an die Meßwertverzögerungseinheit 12 weitergibt. Entsprechend der Laufzeit des Faserbandes FB von der Bandquerschnittsmesseinrichtung 8 zum gewünschten Verzugspunkt bzw. Regeleinsatzpunkt im von den Streckwerkswalzenpaaren 2a, 2b, 3a, 3b, 4a, 4b gebildeten Streckwerk werden die verzögerten Spannungssignale von der Meßwertverzögerungseinheit 12 an einen Tiefpaß 20 in einem ersten Regulierkreis weitergegeben Nach Durchlaufen des Tiefpasses, der beispielsweise Frequenzen in einem Frequenzbereich von ca. 0 - ca. 3 Hz durchläßt, werden die entsprechend gefilterten Spannungssignale an eine erste Sollwertstufe 21 im ersten Regulierkreis weitergegeben (Istwerte). Zudem wird ein Spannungswert von einem Tachogenerator 16 aufgeschaltet, der die Drehzahl eines Hauptmotors 14 ermittelt und in ein entsprechendes Spannungssignal umwandelt (Sollwerte). Der Ausgang der Sollwertstufe 21 Ist auf einen ersten Regelantrieb 22 aufgeschaltet, der in ein erstes Differentialgetriebe 23 treibt. Die Grunddrehzahl erhält das erste Differentialgetriebe 23 von dem Hauptmotor 14, dessen Drehzahl durch eine Drehzahleinstelleinheit 15 einstellbar ist.

Der erste Regelantrieb 22 ist vorzugsweise als Servoantrieb ausgebildet, der eine Steuerdrehzahl für das Differentialgetriebe 23, das vorzugsweise als Planetengetriebe ausgebildet ist, erzeugt. Mit dieser gesteuerten Ausgangsdrehzahl des Differentialgetriebes 23 werden sowohl eine Abtastrolle der Bandquerschnittsmesseinrichtung 8, die untere Walze 2a des Eingangswalzenpaares als auch die untere Walze 3a des Mittelwalzenpaares angetrieben. Die Drehzahlen der Walzen 2a und 3a sind nicht notwendigerweise gleich. Es ist beispielsweise möglich, sie in einem festen Drehzahlverhältnis anzutreiben.

Der erfindungsgemäße zweite Regulierkreis schließt einen Hochpaß 30 ein, an dessen Eingang die Spannungswerte der Meßwertverzögerungseinheit 12 gegeben werden. Der Hochpaß 30 filtert die Spannungssignale und läßt beispielsweise Frequenzen von ca. 3 Hz - ca. 100 Hz durch. Die derart gefilterten Spannungssignale werden auf eine zweite Sollwertstufe 31 des zweiten Regulierkreises geschaltet (Istwerte). Die zweite Sollwertstufe 31 erhält zudem die vom Tachogenerator 16 in Spannungswerte umgewandelten Drehzahl des Hauptmotors 14 (Sollwerte). Die zweite Sollwertstufe 31 ermittelt aus diesen Signalen eine Steuerdrehzahl für einen zweiten Regelantrieb, vorteilhafterweise wiederum ein Servoantrieb. Der zweite Regelantrieb 32 treibt in ein zweites Differentialgetriebe 33 des zweiten Regulierkreises, wobei dieses zweite Differentialgetriebe 33 seine Grunddrehzahl ebenfalls vom Hauptmotor 14 erhält. Mit dieser gesteuerten Ausgangsdrehzahl des zweiten Differentialgetriebes 33 wird die untere Walze 4a des Lieferwalzenpaares angetrieben. Die beiden Regulierkreise realisieren somit eine Einlaufregulierung mit einer überlagerten Auslaufregulierung, wobei der zweite Regelantrieb symmetrisch um die Drehzahl 0 pendelt. Ein Zusatzverzug wird durch die Auslaufregulierung im Mittel nicht produziert.

Entsprechend der in Figur 2 dargestellten Ausführungsform können die längerwelligen Bandquerschnittsschwankungen durch die masseträgeren Maschinenelemente - mechanisches Abtastgetriebe der Bandquerschnittsmesseinrichtung 8, erstes Differentialgetriebe 23, Walzen 2a, 3a - in genügendem Maße ausgeglichen werden. Die höherfrequenten Bandquerschnittsschwankungen sind mittels der Auslaufregulierung durch Ansteuerung der Walze 4a des Lieferwalzenpaares ausregulierbar. Am Regeleinsatzpunkt werden die Frequenzbereiche wieder zusammengeführt, so daß ein Verschleiß von beispielsweise Motorantriebsriemen, hervorgerufen durch die große Bandbreite der Signale, reduziert werden kann. Auch der verschleiß durch die Beschleunigung großer Massen sowie ein erhöhter Energieverbrauch zum Antreiben dieser Massen, der im Stand der Technik aufgrund der Unmöglichkeit der Ausregulierung von höherfrequenten Bandquerschnittsschwankungen zum Teil wirkungslos ist, können reduziert werden.

Der Regulierprozessor umfaßt bei der Ausführungsform der Figur 2 (sowie analog derjenigen der Figuren 3 - 5) die Meßwertverzögerungseinheit 12, den Tiefpaß 20, den Hochpaß 30, die erste Sollwertstufe 21 und die zweite Sollwertstufe 31. Diese Elemente sind in dem Regulierprozessor in Software abgebildet.

Die Ausführungsform gemäß der Figur 3 unterscheidet sich von derjenigen der Figur 2 darin, daß kein eigener Hochpaß zum Herausfiltern der Spannungen entsprechend den niederfrequenten Bandquerschnittsschwankungen vorgesehen ist. Vielmehr werden einerseits die ungefilterten Spannungssignale von der Meßwertverzögerungseinheit 12 sowie die von einem Tiefpaßfilter 20 (entsprechend der Figur 2) gefilterten Spannungssignale andererseits auf ein Subtrahierglied 135 geschaltet. Das Subtrahierglied 135 liefert Ausgangswerte, welche nur noch die hochfrequenten Signalanteile der Banddickenschwankungen enthalten und gibt diese als Sollwerte auf eine zweite, multiplizierende Sollwertstufe 131 des zweiten Regulierkreises gibt. Der zweiten Sollwertstufe 131 Ist somit ein Subtrahlerglied 135 vorgeschaltet, In dem vom alle Frequenzen enthaltenden Meßsignal die niederfrequenten Meßsignale des ersten Regulierkreises subtrahiert werden. Die Istwerte für diese zweite Sollwertstufe 131 werden - ähnlich der Ausführungsform gemäß der Figur 2 - von einem Tachogenerator 16 erhalten, der die Drehzahl des Hauptmotors 14 in ein entsprechendes Spannungssignal umwandelt. Ansonsten ist die Funktionsweise bei der Ausführungsform gemäß der Figur 3 analog zu derjenigen der Figur 2.

In der Figur 4 ist eine dritte Ausführungsform der Erfindung dargestellt. Der erste Regulierkreis mit einer ersten Sollwertstufe 221, einem ersten Regelantrieb 22 und einem ersten Differentialgetriebe 23 sind gegenüber der Ausführungsform gemäß der Figur 2 unverändert (es fehlt lediglich der Tiefpaß 20). Eine erfindungsgemäße überlagerte Auslaufregulierung wird bei diesem Ausführungsbeispiel dadurch realisiert, daß der Ausgang der ersten Sollwertstufe 221 nicht nur auf den ersten Regelantrieb 22 gegeben wird, sondern auch als Sollwerte auf eine zweite, subtrahierende Sollwertstufe 231 eines zweiten Regulierkreises. Die Istwerte für diese zweite Sollwertstufe 231 werden aus Spannungswerten ermittelt, die von einem Tachogenerator 116 erzeugt werden, der in dem dargestellten Ausführungsbeispiel die Drehzahl der oberen Walze 3b des mittleren Walzenpaares ermittelt. Es könnte beispielsweise auch die Drehzahl auch von einem der Walzen 2a, 2b, 3a abgegriffen werden.

Mit anderen Worten wird in dem zweiten Regulierkreis ein Hochpaß durch die Maschine selbst realisiert, wobei der Tachogenerator 116 die von der Maschine im ersten Regulierkreis in Amplitude und Phase umgesetzten Frequenzanteile, d.h. Meßsignalanteile relativ niedriger Frequenz, mißt, um diese von dem alle Frequenzanteile enthaltenden Gesamtsignal in der zweiten Sollwertstufe 231 abzuziehen.

Als Ergebnis des Vergleiches bzw. der Subtraktion der Soll- und Istwerte ermittelt die zweite Sollwertstufe 231 den hochfrequenten Meßsignalanteilen entsprechende Sollwerte für einen zweiten Regelantrieb 32, der aus diesem Sollwert eine Steuerdrehzahl für ein zweites Differential 33 erzeugt. Mit dieser gesteuerten Ausgangsdrehzahl des zweiten Differentialgetriebes 33 wird die untere Walze 4a des Lieferwalzenpaares angetrieben. Hierdurch wird im Hauptverzugsfeld, gebildet vom Mittelwalzenpaar und Lieferwalzenpaar, die gewünschte Verzugsänderung erzielt, so daß die Bandquerschnittsschwankungen des oder der einlaufenden Bänder FB ausreguliert werden können.

Bei der Ausführungsform gemäß der Figur 5 sind - ähnlich derjenigen der Figur 2 - wiederum ein Tiefpaß 20 und ein Hochpaß 30 vorgesehen, welche die Meßsignalanteile der Bandquerschnittsmesseinrichtung 8 in niederfrequente Signalanteile und hochfrequente Signalanteile aufspalten. Selbstverständlich können auch - wie gleichfalls bei den entsprechenden, zuvor beschriebenen Ausführungsformen - mehrere Filter für den jeweiligen Frequenzbereich vorgesehen sein. Der wesentliche Unterschied der Ausführungsform gemäß der Figur 5 gegenüber derjenigen der Figur 2 besteht darin, daß die von dem zweiten Regelantrieb 32 erzeugte Steuerdrehzahl nicht in ein Differentialgetriebe gegeben, sondern direkt auf die untere Walze 4a des Lieferwalzenpaares geschaltet wird. Es sei bemerkt, daß selbstverständlich bei dieser als auch bei den vorhergehenden Ausführungsformen auch ein Antrieb der oberen Walzen der verschiedenen Walzenpaare möglich ist. Durch die direkte Ansteuerung der Walze 4a kann das zweite Differentialgetriebe eingespart werden. Allerdings wird bei dieser Ausführungsform auf die Kopplung der Einlaufregulierung und der Auslaufregulierung verzichtet. Vielmehr kann durch die Auslaufregulierung mittels des zweiten Regelantriebs ein zusätzlicher Verzug produziert werden, so daß die Liefergeschwindigkeit nicht unbedingt konstant ist. In diesem Fall bietet es sich an, wenn der zweite Regelantrieb 32 zusätzlich ein dem Streckwerk nachgeschaltetes Kalanderwalzenpaar bzw. eine Abzugseinrichturtg zum Abziehen des verstreckten Faserbandes antreibt, damit das Lieferwalzenpaar und das Kalanderwalzenpaar das Faserband synchron fördern.

Die Erfindung läßt sich auch bei Spinnereimaschinen mit Einzelantrieben einsetzen. Wesentlich ist, daß aus vor dem Streckwerk erhaltenen Signalen Bandquerschnittsschwankungen in mindestens zwei Regulierkreisen ausreguliert werden, um insbesondere die unterschiedlichen Trägheitsmomente von verschiedenen Maschinenteilen in diesen Regulierkreisen berücksichtigen zu können. Es kann damit eine Frequenz-Bandbreitenvergrößerung bei der Regulierung der Verstreckung des mindestens einen Faserbandes erhalten werden.

## Patentansprüche

1. Verfahren zum Verstrecken von mindestens einem Faserband (FB) mittels einer regulierten Spinnereimaschine, insbesondere Karde oder Strecke, welche hintereinander angeordnete Walzenpaare (2a, 2b, 3a, 3b, 4a, 4b) aufweist, wobei der Massenquerschnitt des mindestens einen Faserbandes stromaufwärts der Walzenpaare (2a, 2b, 3a, 3b, 4a, 4b) gemessen wird, wobei auf Grundlage der Meßsignale mindestens eine Walze (2a, 3a) eines ersten Walzenpaares (2a, 2b, 3a, 3b) über einen ersten Regulierkreis und mindestens eine Walze (4a) eines zweiten Walzenpaares (4a, 4b) über einen zweiten Regulierkreis angesteuert werden, **dadurch gekennzeichnet, daß** auf Grundlage der Zugehörigkeit von Meßsignalanteilen zu verschiedenen Frequenzbereichen die Walzen (2a, 3a, 4a) unterschiedlicher Walzenpaare (2a, 2b, 3a, 3b, 4a, 4b) angesteuert werden.

2. Verfahren nach Anspruch 1, **dadurch gekennzeichnet, daß** niederfrequente Meßsignalanteile zur Steuerung von Maschinenelementen, einschließlich Walzen (2a, 3a), mit höherem Massenträgheitsmoment und höherfrequente Meßsignalanteile zur Steuerung von Maschinenelementen, einschließlich Walzen (4a), mit niedrigerem Massenträgheitsmoment herangezogen werden.

3. Verfahren nach einem der vorhergehenden Ansprüche, **dadurch gekennzeichnet, daß** die Meßsignalanteile mindestens einem unteren und einem oberen Frequenzbereich zugeteilt werden.

4. Vorrichtung zum Verstrecken von mindestens einem Faserband (FB), insbesondere zur Durchführung des Verfahrens nach einem der vorhergehenden Ansprüche, mit mindestens einem stromaufwärtigen und einem stromabwärtigen Walzenpaar (2a, 2b, 3a, 3b, 4a, 4b), mit mindestens einer stromaufwärts dieser Walzenpaare (2a, 2b, 3a, 3b, 4a, 4b) angeordneten Bandquerschnittmeßeinrichtung (8) zum Erfassen des Massenquerschnitts des mindestens einen Faserbandes (FB), wobei mindestens zwei Regulierkreise vorgesehen sind, und wobei auf Grundlage der Meßsignale über den ersten Regulierkreis mindestens eine Walze (2a, 3a) eines ersten Walzenpaares (2a, 2b, 3a, 3b) und über den zweiten Regulierkreis mindestens eine Walze (4a) eines zweiten Walzenpaares (4a, 4b) ansteuerbar sind,
**dadurch gekennzeichnet, daß** in dem ersten Regulierkreis Maschinenelemente, einschließlich Walzen (2a, 3a), mit höherem Massenträgheitsmoment anhand von niederfrequenten Meßsignalanteilen und im zweiten Regulierkreis Maschinenelemente, einschließlich Walzen (4a), mit niedrigerem Massenträgheitsmoment anhand von höherfrequenten Meßsignalanteilen steuerbar sind.

5. Vorrichtung nach Anspruch 4, **dadurch gekennzeichnet, daß** dem ersten Regulierkreis ein unterer Frequenzbereich und dem zweiten Regulierkreis ein oberer Frequenzbereich zugeordnet sind.

6. Vorrichtung nach Anspruch 4 oder 5, **gekennzeichnet durch** hardwareund/oder softwaremäßig realisierte Frequenzfilter zur Begrenzung der Frequenzbereiche.

7. Vorrichtung nach einem der Ansprüche 4 bis 6, **dadurch gekennzeichnet, daß** untere und der obere Frequenzbereich im wesentlichen lückenlos beieinander liegen oder sich überlappen.

8. Vorrichtung nach einem der Ansprüche 4 bis 7, **dadurch gekennzeichnet, daß** der untere Frequenzbereich Frequenzen im Bereich von ca. 0 - 3 Hz und der obere Frequenzbereich Frequenzen im Bereich von ca. 3 - 100 Hz umfasst.

9. Vorrichtung nach einem der Ansprüche 4 bis 8, **dadurch gekennzeichnet, daß** der untere und der obere Frequenzbereich derart gewählt sind, daß die Maschinenelemente mit höherem bzw. niedrigerem Massenträgheitsmoment im wesentlichen verlustlos antreibbar sind.

10. Vorrichtung nach einem der Ansprüche 4 bis 9, **dadurch gekennzeichnet, daß** im ersten Regulierkreis jeweils eine Walze (2a) eines Eingangswalzenpaares (2a, 2b) und eines Mittelwalzenpaares (3a, 3b) und im zweiten Regulierkreis eine Walze (4a) eines Lieferwalzenpaares (4a, 4b) ansteuerbar sind.

11. Vorrichtung nach einem der Ansprüche 4 bis 10, **dadurch gekennzeichnet, daß** die Ansteuerung derart erfolgt, daß der Regeleinsatzpunkt in dem vom Mittelwalzenpaar (3a, 3b) und Lieferwalzenpaar (4a, 4b) gebildeten Verzugsfeld (6) für den ersten und den zweiten Regulierkreis identisch ist.

12. Vorrichtung nach einem der Ansprüche 4 bis 11, **dadurch gekennzeichnet, daß** im zweiten Regulierkreis mindestens eine Walze eines Kalanderwalzenpaares ansteuerbar ist.

13. Vorrichtung nach einem der Ansprüche 4 bis 12, **dadurch gekennzeichnet, daß** in dem ersten Regulierkreis mindestens ein Tiefpaß (20) einer ersten Sollwertstufe (21) vorgeschaltet ist.

14. Vorrichtung nach einem der Ansprüche 4 bis 13, **dadurch gekennzeichnet, daß** die Ausgangssignale der ersten Sollwertstufe (21) auf den Eingang eines ersten Regelantriebs (22) geschaltet sind.

15. Vorrichtung nach einem der Ansprüche 4 bis 14, **dadurch gekennzeichnet, daß** in dem zweiten Regulierkreis mindestens ein Hochpaß (30) einer zweiten Sollwertstufe (31; 131; 231) vorgeschaltet ist.

16. Vorrichtung nach einem der Ansprüche 4 bis 15, **dadurch gekennzeichnet, daß** die Ausgangssignale der zweiten Sollwertstufe (31; 131; 231) auf den Eingang eines zweiten Regelantriebs (32) geschaltet sind.

17. Vorrichtung nach einem der Ansprüche 4 bis 16, **dadurch gekennzeichnet, daß** der erste Regelantrieb (22) und/oder der zweite Regelantrieb (32) in ein erstes bzw. zweites Differentialgetriebe (23; 33) treiben.

18. Vorrichtung nach einem der Ansprüche 4 bis 17, **dadurch gekennzeichnet, daß** der Regelantrieb (32) des die hochfrequenten Meßsignalanteile ausregulierenden, zweiten Regelkreises zur direkten Ansteuerung mindestens einer Walze (4a) des zugeordneten Walzenpaares (4a, 4b) ausgebildet ist.

19. Vorrichtung nach einem der Ansprüche 4 bis 18, **dadurch gekennzeichnet, daß** der untere Frequenzbereich durch einen Tiefpaß mindestens erster Ordnung begrenzt Ist und die Signale im oberen Frequenzbereich durch Subtraktion des Tiefpasssignalausgangs vom Ursprungssignal gebildet werden.

20. Vorrichtung nach einem der Ansprüche 4 bis 19, **dadurch gekennzeichnet, daß** im höheren Frequenzbereich Amplituden und Phasenfehler berücksichtigbar sind, die im unteren Frequenzbereich durch Signale im Sperrbereich des Tiefpaßfilters auftreten.

21. Vorrichtung nach einem der Ansprüche 4 bis 20, **dadurch gekennzeichnet, daß** der obere Frequenzbereich durch einen Hochpaß mindestens erster Ordnung nach unten hin begrenzt wird und die Signale im unteren Frequenzbereich durch Subtraktion des Hochpaßausgangssignals vom Ursprungssignal gebildet werden.

22. Vorrichtung nach einem der Ansprüche 4 bis 21, **dadurch gekennzeichnet, daß** Maschinenelemente einschließlich Walzen (2a, 2b, 3a, 3b), die ein insgesamt höheres Massenträgheitsmoment als Maschinenelemente mit einschließlich Walzen (4a, 4b) mit einem insgesamt niedrigeren Massenträgheitsmoment aufweisen, als Tiefpaß verwendet werden.

23. Vorrichtung nach Anspruch 22, **dadurch gekennzeichnet, daß** ein Tachogenerator (116) zur Ermittlung der Tiefpaßfilterwirkung an mindestens einem Antriebselement, insbesondere einer der Walzen (2a, 2b, 3a, 3b), vorgesehen ist.

24. Vorrichtung nach einem der Ansprüche 4 bis 23, **dadurch gekennzeichnet, daß** der erste Regulierkreis eine erste Sollwertstufe (221) umfaßt, an deren Eingang die Meßsignale der mindestens einen Bandquerschnittmeßeinrichtung (8) anlegbar sind und dessen Ausgangssignale als Eingangssignale auf eine zweite Sollwertstufe (231) im zweiten Regulierkreis gebbar sind.

25. Vorrichtung nach einem der Ansprüche 4 bis 24, **dadurch gekennzeichnet, daß** der Sollwertstufe (221) des zweiten Regelkreises die in Spannungssignale umgewandelten Geschwindigkeits-Istwerte eines Walzenpaars (3a, 3b) aufschaltbar sind.

26. Vorrichtung nach einem der Ansprüche 4 bis 25, **dadurch gekennzeichnet, daß** den Sollwertstufen (21, 31; 121, 131; 221, 231) des ersten und/oder des zweiten Regelkreises die in Spannungssignale umgewandelten Geschwindigkeits-Istwerte eines Antriebsmotors (14), insbesondere des Hauptmotors der Spinnereimaschine aufschaltbar sind.

27. Vorrichtung nach einem der Ansprüche 4 bis 26, **dadurch gekennzeichnet, daß** die mindestens eine Bandquerschnittmeßeinrichtung (8) als mechanische Abtastvorrichtung oder auf Mikrowellen basierende Abtastvorrichtung für mindestens ein Faserband (FB) ausgebildet ist.

## Claims

1. Method for the drafting of at least one fiber sliver (FB) by means of a regulated spinning machine, particularly a carding machine or draw frame comprising pairs of rollers (2a, 2b, 3a, 3b, 4a, 4b) which are disposed one behind another, wherein the mass cross-section of the (at least one) fiber sliver is measured upstream of the pairs of rollers (2a, 2b, 3a, 3b, 4a, 4b), wherein, based on the measuring signals, at least one roller (2a, 3a) of a first pair of rollers (2a, 2b, 3a, 3b) is actuated through a first auto-leveling circuit and at least one roller (4a) of a second pair of rollers (4a, 4b) is actuated through a second auto-leveling circuit, **characterized in that** based on the appurtenance of measuring signal portions to different frequency ranges, the rollers (2a, 3a, 4a) of different pairs of rollers (2a, 2b, 3a, 3b, 4a, 4b) are actuated.

2. Method as in claim 1, **characterized in that** the low-frequency measuring signal portions are used to control machine elements, including rollers (2a, 3a) with greater moment of mass inertia, and higher-frequency measured signal portions are used to control machine elements, including roller (4a) with lower moments of mass inertia.

3. Method as in one of the preceding claims, **characterized in that** the measuring signal portions are assigned to at least one lower and one upper frequency range.

4. Device for the drafting of at least one fiber sliver (FB), in particular by applying the method according to one of the preceding claims, with at least one upstream and one downstream pair of rollers (2a, 2b, 3a, 3b, 4a, 4b), with at least one sliver cross-section measuring device (8) located upstream of these pairs of rollers (2a, 2b, 3a, 3b, 4a, 4b) to detect the mass cross-section of the (at least one) fiber sliver (FB), wherein at least two auto-leveling circuits are provided and wherein, based on the measuring signals, at least one roller (2a, 3a) of a first pair of rollers (2a, 2b, 3a, 3b) can be actuated through the first auto-leveling circuit, and at least one roller (4a) of a second pair of rollers (4a, 4b) through the second auto-leveling circuit,
**characterized in that** machine elements, including rollers (2a, 3a), with higher moment of mass inertia can be controlled in the first auto-leveling circuit based on low-frequency measuring signal portions and machine elements, including rollers (4a), with lower moment of mass inertia in the second auto-leveling circuit based on higher-frequency measuring signal portions.

5. Device as in claim 4, **characterized in that** a lower frequency range is assigned to the first auto-leveling circuit and an upper frequency-range to the second auto-leveling circuit.

6. Device as in one of the claims 4 or 5, **characterized by** frequency filters in hardware and/or software form to delimit the frequency ranges.

7. Device as in one of the claims 4 to 6, **characterized in that** the lower and upper frequency ranges adjoin each other essentially without a gap or overlap each other.

8. Device as in one of the claims 4 to 7, **characterized in that** the lower frequency range comprises frequencies in the range of approximately 0 to 3 Hz and the upper frequency range frequencies in the range of approximately 3 to 100 Hz.

9. Device as in one of the claims 4 to 8, **characterized in that** the lower and the upper frequency ranges are selected in such manner that the machine elements with higher or lower moment of mass inertia can be actuated essentially without loss.

10. Device as in one of the claims 4 to 9, **characterized in that** one roller (2a) of a pair of input rollers (2a, 2b) and of a pair of central rollers (3a, 3b) can be actuated in the first auto-leveling circuit, and one roller (4a) of a pair of delivery rollers (4a, 4b) in the second auto-leveling circuit.

11. Device as in one of the claims 4 to 10, **characterized in that** actuation takes place in such manner that the starting point of auto-leveling in the drafting field (6) formed by the central pair of rollers (3a, 3b) and the pair of delivery rollers (4a, 4b) is identical for the first and for the second auto-leveling circuit.

12. Device as in one of the claims 4 to 11, **characterized in that** in the second auto-leveling circuit at least one roller of a pair of calendar rollers can be actuated.

13. Device as in one of the claims 4 to 12, **characterized in that** at least one low-pass filter (20) precedes a first target-value step (21) in the first auto-leveling circuit.

14. Device as in one of the claims 4 to 13, **characterized in that** the output signals of the first target-value step (21) are switched to the input of a first auto-leveling drive (22).

15. Device as in one of the claims 4 to 14, **characterized in that** at least one high-pass filter (30) precedes a second target-value step (31; 131; 231) in the second auto-leveling circuit.

16. Device as in one of the claims 4 to 15, **characterized in that** the output signals of the second target-value step (31; 131, 231) are switched to the input of a second auto-leveling drive (32).

17. Device as in one of the claims 4 to 16, **characterized in that** the first auto-leveling drive (22) and/or the second auto-leveling drive (32) drives a first or second differential gear (23; 33).

18. Device as in one of the claims 4 to 17, **characterized in that** the auto-leveling drive (32) of the second auto-leveling circuit which levels the high-frequency signals is designed for direct actuation of at least one roller (4a) of the appertaining pair of rollers (4a, 4b).

19. Device as in one of the claims 4 to 18, **characterized in that** the lower frequency range is delimited by a low-pass filter of at least first order and the signal in the upper frequency range are formed by subtraction of the deep-pass filter signal output from the original signal.

20. Device as in one of the claims 4 to 19, **characterized in that** amplitude and phase errors occurring in the lower frequency range through signals within the lock-out range of the deep-pass filter can be taken into account in the higher frequency range.

21. Device as in one of the claims 4 to 20, **characterized in that** the upper frequency range is delimited downward by a high-pass filter of at least first order and **in that** the signals in the lower frequency range are formed by subtraction of the high-pass filter output signal from the original signal.

22. Device as in one of the claims 4 to 21, **characterized in that** machine elements, including rollers (2a, 2b, 3a, 3b), with overall higher moment of mass inertia than machine elements, including rollers (4a, 4b), with an overall lower moment of mass inertia are used as low-pass filter.

23. Device as in claim 22, **characterized in that** a tachometer generator (116) is provided on at least one drive element, in particular on one of the rollers (2a, 2b, 3a, 3b) to determine the effect of the low-pass filter.

24. Device as in one of the claims 4 to 23, **characterized in that** the first auto-leveling circuit comprises a first target value step (221) at the input of which the measuring signals of the (at least one) sliver cross-section measuring device (8) can be applied and the output signals of which can be given as input signals to a second target value step (231) in the second auto-leveling circuit.

25. Device as in one of the claims 4 to 24, **characterized in that** the actual speed values converted into voltage signals of a pair of rollers (3a, 3b) can be switched up to the target value step (221) of the second auto-leveling circuit.

26. Device as in one of the claims 4 to 25, **characterized in that** the actual speed values converted into voltage signals of a driving motor (14), in particular of the main motor of the spinning machine, can be switched up to the target value steps (21, 31; 121, 131; 221, 231) of the first and/or the second auto-leveling circuit.

27. Device as in one of the claims 4 to 26, **characterized in that** the (at least one) sliver cross-section measuring device (8) is designed as a mechanical scanning device or as a scanning device based on microwaves for at least one fiber sliver (FB).

## Revendications

1. Procédé pour l'étirage d'au moins un ruban de fibres (FB) au moyen d'une machine de filature régulée, en particulier une cardeuse ou une étireuse, laquelle présente des paires de cylindres (2a, 2b, 3a, 3b, 4a, 4b) disposées les unes derrière les autres, sachant que la section transversale des masses de l'au moins un ruban de fibres est mesurée en amont des paires de cylindres (2a, 2b, 3a, 3b, 4a, 4b, sachant que sur la base des signaux de mesure, au moins un cylindre (2a, 3a) d'une première paire de cylindres (2a, 2b, 3a, 3b) est commandé via un premier circuit de régulation et au moins un cylindre (4a) d'une seconde paire de cylindres (4a, 4b) est commandé via un second circuit de régulation, **caractérisé en ce que** les cylindres (2a, 3a, 4a) des différentes paires de cylindres (2a, 2b, 3a, 3b, 4a, 4b) sont commandés sur la base de l'appartenance de composantes de signaux de mesure à diverses gammes de fréquence.

2. Procédé selon la revendication 1, **caractérisé en ce que** des composantes à basse fréquence des signaux de mesure sont utilisées pour la commande d'éléments de machine, y compris les cylindres (2a, 3a), présentant un moment d'inertie de masse relativement élevé et des composantes à haute fréquence des signaux de mesure sont utilisées pour la commande d'éléments de machine, y compris les cylindres (4a), présentant un moment d'inertie de masse relativement faible.

3. Procédé selon l'une des revendications précédentes, **caractérisé en ce que** les composantes des signaux de mesure sont attribuées à au moins une gamme de fréquences basse et à au moins une gamme de fréquences haute.

4. Dispositif pour l'étirage d'au moins un ruban de fibres (FB), en particulier pour l'exécution du procédé selon l'une des revendications précédentes, avec au moins une paire de cylindres en amont et une paire de cylindres en aval (2a, 2b, 3a, 3b, 4a, 4b), avec au moins un dispositif de mesure de section de ruban (8) disposé en amont desdites paires de cylindres (2a, 2b, 3a, 3b, 4a, 4b) pour la saisie de la section transversale de masse de l'au moins un ruban de fibres (FB), sachant que au moins deux circuits de régulation sont prévus, et sachant que, sur la base des signaux de mesure, au moins un cylindre(2a, 3a) d'une première paire de cylindres (2a, 2b, 3a, 3b) peut être commandé via le premier circuit de régulation et au moins un cylindre (4a) d'une seconde paire de cylindres (4a, 4b) peut être commandé via le second circuit de régulation, **caractérisé en ce que** des éléments de machine, y compris des cylindres (2a, 3a), présentant un moment d'inertie de masse relativement élevé, peuvent être commandés dans le premier circuit de régulation à l'aide de composantes de signaux à basse fréquence et des éléments de machine, y compris des cylindres (4a), présentant un moment d'inertie de masse relativement bas, peuvent être commandés dans le second circuit de régulation à l'aide de composantes de signaux à haute fréquence.

5. Dispositif selon la revendication 4, **caractérisé en ce qu'**une gamme de fréquences basse est attribuée au premier circuit de régulation et une gamme de fréquences haute est attribuée au second circuit de régulation.

6. Dispositif selon la revendication 4 ou 5, **caractérisé par** des filtres de fréquence réalisés par le matériel et/ou le logiciel pour la limitation des gammes de fréquence.

7. Dispositif selon l'une des revendications 4 à 6, **caractérisé en ce que** la gamme de fréquences basse et la gamme de fréquences haute s'avoisinent essentiellement sans discontinuité ou se chevauchent.

8. Dispositif selon l'une des revendications 4 à 7, **caractérisé en ce que** la gamme de fréquences basse comprend des fréquences de 0-3 Hz environ et la gamme de fréquences haute comprend des fréquences de 3-100 Hz environ.

9. Dispositif selon l'une des revendications 4 à 8, **caractérisé en ce que** la gamme de fréquences basse et la gamme de fréquences haute sont choisies de sorte que les éléments de machine présentant un moment d'inertie de masse relativement élevé resp. relativement bas puissent être commandés de manière essentiellement sans perte.

10. Dispositif selon l'une des revendications 4 à 9, caractérisé en ce qu'un cylindre (2a) d'une première paire de cylindres d'alimentation (2a, 2b) et d'une paire de cylindres centraux (3a, 3b) peuvent respectivement être commandés dans le premier circuit de régulation et un cylindre (4a) d'une paire de cylindres de livraison (4a, 4b) peut être commandé dans le second circuit de régulation.

11. Dispositif selon l'une des revendications 4 à 10, **caractérisé en ce que** la commande d'amorçage s'effectue d'une manière telle que le point de début de régulation dans la zone d'étirage (6) formée par la paire de cylindres centraux (3a, 3b) et la paire de cylindres délivreurs (4a, 4b) soit identique pour le premier et le second circuits de régulation.

12. Dispositif selon l'une des revendications 4 à 11, **caractérisé en ce que**, dans le second circuit de régulation, au moins un cylindre d'une paire de cylindres de calandre peut être commandé.

13. Dispositif selon l'une des revendications 4 à 12, **caractérisé en ce que**, dans le premier circuit de régulation, au moins un filtre passe-bas (20) d'un premier niveau de valeur de consigne (21) est couplé en amont.

14. Dispositif selon l'une des revendications 4 à 13, **caractérisé en ce que** les signaux de sortie du premier niveau de valeur de consigne (21) sont couplés sur l'entrée d'un premier actionneur de régulation (22).

15. Dispositif selon l'une des revendications 4 à 14, **caractérisé en ce que**, dans le second circuit de régulation, au moins un filtre passe-haut (30) d'un second niveau de valeur de consigne (31 ; 131 ; 231) est couplé en amont.

16. Dispositif selon l'une des revendications 4 à 15, **caractérisé en ce que** les signaux de sortie du second niveau de valeur de consigne (31 ; 131 ; 231) sont couplés sur l'entrée d'un second actionneur de régulation (32).

17. Dispositif selon l'une des revendications 4 à 16, **caractérisé en ce que** le premier actionneur de régulation (22) et/ou le second actionneur de régulation (32) agisse(nt) sur un premier resp. un second engrenage différentiel (23 ; 33).

18. Dispositif selon l'une des revendications 4 à 17, **caractérisé en ce que** l'actionneur de régulation (32) du second circuit de régulation régulant parfaitement les composantes de signaux à haute fréquence se présente sous une forme lui permettant la commande d'amorçage directe d'au moins un cylindre (4a) de la paire de cylindres (4a, 4b) qui lui est attribuée.

19. Dispositif selon l'une des revendications 4 à 18, **caractérisé en ce que** la gamme de fréquences basse est limitée par un filtre passe-bas au moins de premier ordre et les signaux de la gamme de fréquences haute sont formés par soustraction du signal de sortie du filtre passe-bas du signal initial.

20. Dispositif selon l'une des revendications 4 à 19, **caractérisé en ce que**, dans la gamme de fréquences haute, des amplitudes et des erreurs de phase peuvent être prises en compte, qui se produisent dans la gamme de fréquences basse en raison des signaux dans la région de coupure du filtre passe-bas.

21. Dispositif selon l'une des revendications 4 à 20, **caractérisé en ce que** la gamme de fréquences haute est limitée vers le bas par un filtre passe-haut au moins de premier ordre et les signaux de la gamme de fréquences basse sont formés par soustraction du signal de sortie du filtre passe-haut du signal initial.

22. Dispositif selon l'une des revendications 4 à 21, **caractérisé en ce que** des éléments de machine, y compris des cylindres (2a, 2b, 3a, 3b), présentant au total un moment d'inertie de masse supérieur à celui d'éléments de machine, y compris des cylindres (4a, 4b), présentant au total un moment d'inertie de masse inférieur, sont utilisés comme filtre passe-bas.

23. Dispositif selon la revendication 22, **caractérisé en ce qu'**un générateur tachymétrique (116) est prévu à au moins un élément d'entraînement, en particulier à l'un des cylindres (2a, 2b, 3a, 3b), pour la détermination de l'effet du filtre passe-bas.

24. Dispositif selon l'une des revendications 4 à 23, **caractérisé en ce que** le premier circuit de régulation comprend un premier niveau de valeur de consigne (221), à l'entrée du duquel peuvent être appliqués les signaux de mesure de l'au moins un dispositif de mesure de section transversale de bande (8) et dont les signaux de sortie peuvent être fournis en tant que signaux d'entrée d'un second niveau de valeur de consigne (231) dans le second circuit de régulation.

25. Dispositif selon l'une des revendications 4 à 24, **caractérisé en ce que** les valeurs réelles de vitesse d'une paire de cylindres (3a, 3b) converties en signaux de tension peuvent être mises en circuit au niveau de valeur de consigne (221) du second circuit de régulation.

26. Dispositif selon l'une des revendications 4 à 25, **caractérisé en ce que** les valeurs réelles de vitesse d'un moteur d'entraînement (14), en particulier du moteur principal de la machine de filature, converties en signaux de tension, peuvent être mises en circuit aux niveaux de valeur de consigne (21, 31 ; 121, 131 ; 221 ; 231) du premier et/ou du second circuit de régulation.

27. Dispositif selon l'une des revendications 4 à 26, **caractérisé en ce que** l'au moins un dispositif de mesure de section transversale de bande (8) se présente sous la forme d'un dispositif d'exploration mécanique ou d'un dispositif d'exploration à base de microondes pour au moins un ruban de fibres (FB).
